# FASCICULE DE BREVET EUROPEEN

(11) **EP 0 333 548 B1**
(45) Date de publication et mention de la délivrance du brevet: **26.08.1992**
(21) Numéro de dépôt: 89400593.3
(22) Date de dépôt: 03.03.1989
(51) Int. Cl.: C11B 9/02, A61K 7/00

(54) **Emulsions aqueuses stables d'huiles essentielles**
Lagerfähige wässrige Emulsionen von essentiellen Ölen
Stable aqueous emulsions of essential oils

(30) Priorité: 14.03.1988 FR 8803264
(43) Date de publication de la demande: 20.09.1989
(73) Titulaire: RHONE-POULENC CHIMIE, 92408 Courbevoie Cédex (FR)
(72) Inventeur: Coutant, Antoine, F-75013 Paris (FR); Mercieux, Cécile, F-93120 La Courneuve (FR)
(74) Mandataire: Seugnet, Jean Louis

(56) Documents cités:
- FR-A- 2 483 455
- FR-A- 2 523 134
- FR-A- 2 563 415
- FR-A- 2 603 459

## Description

La présente invention a pour objet des émulsions aqueuses stables d'huiles essentielles pouvant être utilisées notamment pour la préparation de concentrats d'aromatisation de produits alimentaires, en particulier de boissons sans alcools et de confiseries ou de concentrats pour cosmétiques.

Il est connu d'utiliser des sucroglycérides ou des sucroesters pour préparer des émulsions aqueuses d'huiles essentielles.

On peut citer par exemple le brevet français publié sous le numéro 2.523.134 décrivant des émulsions aqueuses stables pouvant contenir jusqu'à 15 à 20 % d'huiles essentielles et un mélange fluide de sucroglycérides et d'une huile fluide de colza par exemple (rapport pondéral sucroglycéride / huile fluide de 30/70 à 50/50) en une quantité exprimée en sucroglycérides représentant de 40 à 60 % du poids de l'huile essentielle ; l'eau est présente en quantité suffisante pour compléter l'émulsion à 100 % en poids.

Le brevet tchèque n° 188.576 vise des poudres de parfums alimentaires préparées à partir d'une émulsion aqueuse d'huile de citron par exemple, obtenue à l'aide d'un sucroester ou d'un monoglycéride et de carboxyméthylcellulose comme stabilisant. La quantité de monoglycéride ou sucroester mise en oeuvre correspond à environ 50 % du poids d'huile.

De telles émulsions présentent l'inconvénient majeur de nécessiter la présence d'une quantité trop importante de sucroglycérides ou de sucroesters.

Le brevet FR-A-2 483 455 décrit des émulsions stables d'huiles essentielles comportant au moins des huiles essentielles, un agent émulsifiant tel qu'un sucroglycéride et de l'eau. De manière préférentielle ces émulsions contiennent également une gomme végétale telle que la gomme arabique notamment. Cependant la quantité de gomme végétale nécessaire pour obtenir une bonne stabilité de ces émulsions est très importante.

Les émulsions aqueuses stables d'huiles essentielles faisant l'objet de l'invention sont caractérisées en ce qu'elles sont constituées de :
- 1 à 45 parties en poids, de préférence de 1 à 20 parties en poids d'une huile essentielle
- 0,01 à 1 partie en poids, de préférence de 0,015 à 0,5 partie en poids et tout particulièrement de 0,03 à 0,3 partie en poids d'un émulsifiant non-ionique choisi parmi les sucroglycérides et les sucroesters
- 0,2 à 1,5 partie en poids, de préférence de 0,25 à 1 partie en poids de gomme xanthane
- et du complément à 100 parties en poids d'eau,
le rapport pondéral gomme xanthane/huile essentielle étant compris entre 0,0066 et 0,5 et de préférence entre 0,0125 et 0,5 .

On entend par "huiles essentielles", des mélanges de divers produits plus ou moins volatils issus d'espèces végétales par un procédé physique approprié tel que la distillation effectuée dans un courant de vapeur d'eau, l'enfleurage, la macération, l'extraction aux solvants et l'expression. On les appelle également "essences".

Comme exemples d'huiles essentielles, on peut citer : l'essence de racines d'angélique, l'essence d'anis, l'essence de cannelle, l'essence de citronnelle, l'essence de coriandre, l'essence d'ail, l'essence d'oignon, l'essence d'amande amère, l'essence de genièvre, l'essence de gingembre et toutes les essences d'agrumes comme les citrons, les mandarines, les oranges, les pamplemouses, etc...

Il est connu que par le terme "sucroglycérides", on désigne le mélange de produits obtenus par transesterification du saccharose et de triglycérides naturels ou de synthèse ; ce mélange contient des monoglycérides, des diglycérides, des triglycérides inaltérés (en faibles quantités), des monoesters et des diesters de saccharose.

Par triglycéride, on entend un ou plusieurs triglycérides d'acides gras aliphatiques saturés ou insaturés ayant au moins 12 atomes de préférence 14 à 20 atomes de carbone. On peut évidemment partir d'un triglycéride de synthèse obtenu par réaction du glycérol et d'acides gras mais il est plus intéressant pour des raisons économiques de faire appel aux triglycérides naturels qui sont des mélanges.

Comme triglycérides convenant à l'invention, on peut citer à titre d'exemples, le saindoux, le suif, l'huile d'arachide, l'huile de beurre, l'huile de graines de coton, l'huile de lin, l'huile de noix de coco, l'huile d'olive, l'huile de palme, l'huile de pépins de raisin, l'huile de poisson, l'huile de soja, l'huile de ricin, l'huile de coprah.

D'une manière préférentielle, on utilise des triglycérides d'acides gras ne contenant pas plus d'une double liaison et si nécessaire, on les soumet à une hydrogénation afin de réduire le nombre d'insaturations.

Ainsi, on emploie préférentiellement les sucroglycérides d'huile de palme, de saindoux, d'huile de coprah, de suif. Ils se présentent sous forme de pâtes plus ou moins consistantes et se différencient commercialement par leur point de fusion :

Encore plus préférentiellement, on choisit les sucroglycérides d'huile de palme.

Les sucroglycérides peuvent également se présenter sous forme pulvérulente par mise sur un support tel que lait écrémé, lactosérum, saccharose, maltodextrine, amidon, polysaccharides ...

Par "sucroesters", on entend les monoesters et diesters de saccharose obtenus par action du saccharose sur un acide gras pouvant contenir de 12 à 20 atomes de carbone (du même type que celui mis en oeuvre pour préparer des sucroglycérides) ou bien par séparation au sein du mélange (appelé "sucroglycérides") résultant de la transtérification du saccharose et de triglycérides naturels ou de synthèse.

Les sucroesters peuvent se présenter sous forme pâteuse ou sous forme pulvérulente par mise sur support du même type que ceux cités plus haut concernant les sucroglycérides.

Les émulsions stables d'huiles essentielles faisant l'objet de l'invention peuvent être préparées par différents procédés.

Un premier mode de préparation consiste à disperser le sucroglycéride ou le sucroester dans de l'eau à une température de l'ordre de 20 à 60° C, à ajouter la gomme xanthane sous agitation jusqu'à obtenir une solution puis à disperser l'huile essentielle dans le mélange aqueux par homogénéisation.

Un deuxième mode considéré comme préférentiel consiste
- d'une part à disperser le sucroglycéride ou le sucroester dans de l'eau à une température de l'ordre de 20 à 60° C puis à y disperser l'huile essentielle par homogénéisation
- d'autre part, à préparer une solution aqueuse de gomme xanthane à une température de l'ordre de 20 à 60° C
- à introduire la solution de gomme xanthane obtenue dans la dispersion de sucroglycéride ou sucroester et d'huile essentielle
- puis à homogénéiser.

Les émulsions aqueuses stables d'huiles essentielles peuvent être utilisées pour la préparation de concentrats d'aromatisation de produits alimentaires (boissons sans alcools, confiserie) ou de concentrats pour cosmétiques.

Les exemples suivants sont donnés à titre indicatif et ne peuvent être considérés comme une limite du domaine et de l'esprit de l'invention.

### Mode opératoire n° 1

Dans un bécher de 800 ml, on dissout le sucroglycéride ou le sucroester dans de l'eau, à 80° C sous agitation à 700 tours / minute.

La gomme xanthane est ensuite versée en pluie ; l'agitation est laissée pendant 15 minutes à 700 tours / minute. La solution obtenue est conservée pendant au moins 2 heures à température ambiante.

On ajoute de l'huile essentielle d'orange à la solution obtenue, sous agitation à l'ULTRA TURRAX T45N (distribué par LABO-MODERNE) puis l'ensemble est homogénéisé pendant 40 secondes à la vitesse maximale.

### Mode opératoire n° 2

Dans un bécher de 800 ml, on dissout le sucroglycéride ou le sucroester dans de l'eau, à 80° C sous agitation à 700 tours / minute ; l'agitation est encore maintenue pendant 15 minutes à 700 tours / minutes.

Dans un bécher de 500 ml, on verse en pluie de la gomme xanthane dans de l'eau à 80° C sous agitation à 700 tours minute ; l'agitation est encore maintenue pendant 15 minutes à 700 tours / minute.

La solution formée est laissée reposer à température ambiante pendant au moins 2 heures.

L'huile essentielle d'orange est ajoutée à la solution de sucroglycéride ou de sucroester sous agitation à l'ULTRA TURRAX T45N.

Après réhomogénéisation, la solution de gomme xanthane est introduite dans le mélange d'huile essentielle et de sucroglycéride ou sucroester, puis l'ensemble est homogénéisé pendant 40 secondes à l'ULTRA TURRAX T45N à la vitesse maximale.

### Test de stabilité

Les émulsions préparées sont stockées à différentes températures (ambiante, 4° C et 50° C) dans des éprouvettes graduées de 100 ml.

Leur aspect est examiné après 1 jour, 6 jours et 14 jours de stockage (J + 1 ; J + 6 ; J + 14).

Les codes suivants sont affectés :
1 émulsions stables ou présentant un léger anneau crémeux en surface dù à une faible agrégation des globules gras.
2 Apparition de quelques gouttes d'huile à la surface des émulsions, remontée des globules huileux et début de coalescence des globules
3 Anneau d'huile à la surface des émulsions
4 Présence d'une phase aqueuse au fond de l'éprouvette
5 Début de rupture d'émulsion
6 Rupture d' émulsion.

On considère les émulsions comme stables lorsque le code qui leur est affecté est 1 ou 2.

Les matières premières mises en oeuvre pour réaliser les exemples 1 à 21 sont les suivantes :
. huile essentielle d'orange
. gomme xanthane : RHODIGEL commercialisé par Rhône-Poulenc
. sucroglycéride d'huile de palme de spécifications suivantes :
   - sucre combiné 19 ± 2 %
   - sucre libre ≦ 1,5 %
   - indice d'acide ≦ 8
   - indice de saponification 150 ± 10
   - densité 0,97 à 66° C
   - zone de fusion 50 à 60° C
. sucroester d'acide palmitique de spécifications suivantes :
   - acide stearique / acide palmitique : 30/70
   - monoester / di et triesters : 70/30
   - zone de fusion 46 à 52°C

### Exemples 1 - 21

On prépare selon le mode opératoire n° 1 ou n° 2 des émulsions d'huile essentielle d'orange.

Les quantités des différents constituants ainsi que la stabilité des émulsions obtenues figurent aux tableaux I et II.

A titre comparatif sont données au tableau III les stabilités de dispersions aqueuses d'huile essentielle d'orange préparées à l'aide de gomme arabique (dispersant le plus utilisé actuellement mais posant des problèmes d'approvisionnement) d'une part et de gomme xanthane seule d'autre part.

## Revendications

1/ Emulsions aqueuses stables d'huiles essentielles caractérisées on ce qu'elles sont constituées de :
- 1 à 45 parties en poids d'une huile essentielle
- 0,01 à 1 partie en poids d'un émulsifiant non-ionique choisi parmi les sucroglycérides et les sucroesters
- 0,2 à 1,5 partie en poids de gomme xanthane
- et du complément à 100 parties en poids d'eau,
le rapport pondéral gomme xanthane/huile essentielle étant compris entre 0,0066 et 0,5

2/ Emulsions aqueuses stables d'huiles essentielles selon la revendication 1 caractérisées en ce qu'elles sont constituées de :
- de 1 à 20 parties en poids d'une huile essentielle
- de 0,015 à 0,5 partie en poids d'un émulsifiant non-ionique choisi parmi les sucroglycérides et les sucroesters
- de 0,25 à 1 partie en poids de gomme xanthane
- et du complément à 100 parties en poids d'eau,
le rapport pondéral gomme xanthane/huile essentielle étant compris entre 0,0125 et 0,5.

3/ Emulsions aqueuses stables d'huiles essentielles selon la revendication 1 ou 2 caractérisées en que la quantité d'émulsifiant non-ionique va de 0,03 à 0,3 partie en poids.

4/ Emulsions aqueuses stables d'huiles essentielles selon l'une quelconque des revendications 1 à 3 caractérisées en ce que l'huile essentielle est une essence d'agrume.

5/ Emulsions aqueuses stables d'huiles essentielles selon l'une quelconque des revendications 1 à 4 caractérisées en ce que l'émulsifiant non-ionique est un sucroglycéride d'huile de palme, de saindoux, de coprah ou de suif.

6/ Emulsions aqueuses stables d'huiles essentielles selon l'une quelconque des revendications 1 à 4 caractérisées en ce que l'émulsifiant non-ionique est un sucroester d'acide palmitique.

7/ Procédé de préparation d'émulsions stables d'huiles essentielles par mise en solution de gomme xanthane dans une dispersion aqueuse d'un émulsifiant non-ionique choisi parmi les sucroglycérides et les sucroesters et dispersion d'huiles essentielles dans le milieu avant ou après mise en solution de la gomme xanthane, les quantités des différents constituants mis en oeuvre étant les suivants :
- 1 à 45 parties en poids d'huile essentielle
- 0,01 à 1 partie d'émulsifiant non-ionique
- 0,2 à 1,5 partie en poids de gomme xanthane
- et le complément à 100 parties d'eau.

8/ Procédé selon la revendication 7 caractérisé en ce qu'il corniste à disperser le sucroglycéride ou le sucroester dans de l'eau à une température de l'ordre de 20 à 60° C, à ajouter la gomme xanthane sous agitation jusqu'à obtenir une solution puis à disperser l'huile essentielle dans le mélange aqueux par homogénéisation.

9/ Procédé selon la revendication 7 caractérisé en ce qu'il consiste :
- d'une part à disperser le sucroglycéride ou le sucroester dans de l'eau à une température de l'ordre de 20 à 60° C puis à y disperser l'huile essentielle par homogénéisation
- d'autre part, à préparer une solution aqueuse de gomme xanthane à une température de l'ordre de 20 à 60° C
- à introduire la solution de gomme xanthane obtenue dans la dispersion de sucroglycéride ou sucroester et d'huile essentielle
- puis à homogénéiser.

10/Procédé selon l'une quelconque des revendications 7 à 9 caractérisé en ce que les quantités des différents constituants sont les suivantes :
- 1 à 20 parties en poids d'huile essentielle
- 0,015 à 0,5 partie en poids d'émulsifiant non-ionique
- 0,25 à 1 partie en poids de gomme xanthane.

11/Procédé selon l'une quelconque des revendications 7 à 10 caractérisé en ce que la quantité d'émulsifiant non-ionique va de 0,03 à 0,3 partie en poids et celle de gomme xanthane de 0,3 à 0,5 partie.

12/Procédé selon l'une quelconque des revendications 7 à 11 caractérisé en ce que l'huile essentielle est une essence d'agrume.

13/Procédé selon l'une quelconque des revendications 7 à 12 caractérisé en ce que l'émulsifiant non-ionique est un sucroglycéride d'huile de palme, de saindoux, de coprah ou de suif.

14/Procédé selon l'une quelconque des revendications 7 à 13 caractérisé en ce que l'émulsifiant non-ionique est un sucroester d'acide palmitique.

15/Utilisation des émulsions aqueuses stables d'huiles essentielles faisant l'objet des revendications 1 à 6 à la préparation de concentrats d'aromatisation.

## Patentansprüche

1. Stabile, wäßrige Emulsionen aus etherischen Ölen, dadurch gekennzeichnet, daß sie aus:
- 1 bis 45 Gewichtsteilen eines etherischen Öls
- 0,01 bis 1 Gewichtsteilen eines nichtionischen Emulgators, ausgewählt aus Zuckerglyceriden und Zuckerestern
- 0,2 bis 1,5 Gewichtsteilen Xanthan
- und, ergänzt auf 100 Gewichtsteile, Wasser bestehen,
wobei das Gewichtsverhältnis Xanthan/etherisches Öl zwischen 0,0066 und 0,5 liegt.

2. Stabile, wäßrige Emulsionen aus etherischen Ölen nach Anspruch 1, dadurch gekennzeichnet, daß sie aus:
- 1 bis 20 Gewichtsteilen eines etherischen Öls
- 0,015 bis 0,5 Gewichtsteilen eines nichtionischen Emulgators, ausgewählt aus Zuckerglyceriden und Zuckerestern
- 0,25 bis 1 Gewichtsteilen Xanthan
- und, ergänzt auf 100 Gewichtsteile, Wasser bestehen,
wobei das Gewichtsverhältnis Xanthan/etherisches Öl zwischen 0,0125 und 0,5 liegt.

3. Stabile, wäßrige Emulsionen aus etherischen Ölen nach einem der Ansprüche 1 oder 2, dadurch gekennzeichnet, daß die Menge des nichtionischen Emulgators 0,03 bis 0,3 Gewichtsteile beträgt.

4. Stabile, wäßrige Emulsionen aus etherischen Ölen nach einem der Ansprüche 1 bis 3, dadurch gekennzeichnet, daß das etherische Öl ein Citrusöl ist.

5. Stabile, wäßrige Emulsionen aus etherischen Ölen nach einem der Ansprüche 1 bis 4, dadurch gekennzeichnet, daß der nichtionische Emulgator ein Zuckerglycerid von Palmöl, Schweinefettöl, Kopraöl oder Talgfettöl ist.

6. Stabile, wäßrige Emulsionen aus etherischen Ölen nach einem der Ansprüche 1 bis 4, dadurch gekennzeichnet, daß der nichtionische Emulgator ein Zuckerester der Palmitinsäure ist.

7. Verfahren zur Herstellung von stabilen Emulsionen aus etherischen Ölen, bei dem Xanthan in einer wäßrigen Dispersion eines nichtionischen Emulgators, ausgewählt aus Zuckerglyceriden und Zuckerestern, aufgelöst wird und die etherischen Öle in der Lösung vor oder nach dem Auflösen des Xanthans dispergiert werden, wobei die Mengen der verschiedenen eingesetzten Bestandteile folgende sind:
- 1 bis 45 Gewichtsteile des etherischen Öls
- 0,01 bis 1 Gewichtsteile des nichtionischen Emulgators
- 0,2 bis 1,5 Gewichtsteile Xanthan
- und, ergänzt auf 100 Gewichtsteile, Wasser.

8. Verfahren nach Anspruch 7, dadurch gekennzeichnet, daß das Zuckerglycerid oder der Zuckerester in Wasser bei einer Temperatur von etwa 20 bis 60°C dispergiert wird, das Xanthan unter Rühren bis zum Erhalt einer Lösung hinzugefügt wird und anschließend das etherische Öl im wäßrigen Gemisch durch Homogenisierung dispergiert wird.

9. Verfahren nach Anspruch 7, dadurch gekennzeichnet, daß:
- einerseits das Zuckerglycerid oder der Zuckerester in Wasser bei einer Temperatur von etwa 20 bis 60°C dispergiert wird und anschließend darin das etherische Öl durch Homogenisierung dispergiert wird
- andererseits eine wäßrige Xanthanlösung bei einer Temperatur von etwa 20 bis 60°C hergestellt wird
- die erhaltene Xanthanlösung der Dispersion des Zuckerglycerids oder Zuckeresters und des etherischen Öls hinzugefügt wird
- und anschließend homogenisiert wird.

10. Verfahren nach einem der Ansprüche 7 bis 9, dadurch gekennzeichnet, daß die Mengen der verschiedenen Bestandteile folgende sind:
- 1 bis 20 Gewichtsteile des etherischen Öls
- 0,015 bis 0,5 Gewichtsteile des nichtionischen Emulgators
- 0,25 bis 1 Gewichtsteile Xanthan.

11. Verfahren nach einem der Ansprüche 7 bis 10, dadurch gekennzeichnet, daß die Menge des nichtionischen Emulgators 0,03 bis 0,3 und die des Xanthans 0,3 bis 0,5 Gewichtsteile beträgt.

12. Verfahren nach einem der Ansprüche 7 bis 11, dadurch gekennzeichnet, daß das etherische Öl ein Citrusöl ist.

13. Verfahren nach einem der Ansprüche 7 bis 12, dadurch gekennzeichnet, daß der nichtionische Emulgator ein Zuckerglycerid von Palmöl, Schweinefettöl, Kopraöl oder Talgfettöl ist.

14. Verfahren nach einem der Ansprüche 7 bis 13, dadurch gekennzeichnet, daß der nichtionische Emulgator ein Zuckerester der Palmitinsäure ist.

15. Verwendung von stabilen, wäßrigen Emulsionen aus etherischen Ölen, nach einem der Ansprüche 1 bis 6, zur Herstellung von Konzentraten zur Aromatisierung.

## Claims

1. Stable aqueous emulsions of essential oil characterised in that they comprise:
- from 1 to 45 parts by weight of an essential oil
- from 0.01 to 1 part by weight of a non-ionic emulsifying agent selected from sucroglycerides and sucroesters
- from 0. 2 to 1. 5 part by weight of xanthane gum, and
- an amount to make up 100 parts by weight of water, the xanthane gum/essential oil weight ratio being between 0.0066 and 0.5.

2. Stable aqueous emulsions of essential oils according to claim 1 characterised in that they comprise:
- from 1 to 20 parts by weight of an essential oil
- from 0.015 to 0.5 parts by weight of a non-ionic emulsifying agent selected from sucroglycerides and sucroesters
- from 0. 25 to 1 part by weight of xanthane gum, and
- an amount to make up 100 parts by weight of water, the xanthane gum/essential oil weight ratio being between 0. 0125 and 0. 5.

3. Stable aqueous emulsions of essential oil according to claim 1 or claim 2 characterised in that the amount of non-ionic emulsifying agent ranges from 0. 03 to 0. 3 part by weight.

4. Stable aqueous emulsions of essential oils according to any one of claims 1 to 3 characterised in that the essential oil is a citrus fruit essence.

5. Stable aqueous emulsions of essential oils according to any one of claims 1 to 4 characterised in that the non-ionic emulsifying agent is a seucroglyceride of palm oil, lard, copra or suet.

6. Stable aqueous emulsions of essential oils according to any one of claims 1 to 4 characterised in that the non-ionic emulsifying agent is a sucroester of palmitic acid.

7. A process for the preparation of stable emulsions of essential oils by dissolving xanthane gum in aqueous dispersion of a non-ionic emulsifying agent selected from sucroglycerides and sucroesters, and dispersing essential oils in the medium prior to or after dissolution of the xanthane gum, the amounts of the different constituents used being as follows:
- from 1 to 45 parts by weight of essential oil
- from 0.01 to 1 part of non-ionic emulsifying agent
- from 0.2 to 1.5 part by weight of xanthane gum, and
- an amount to make up 100 parts of water.

8. A process according to claim 7 characterised in that it comprises dispersing the sucroglyceride or the sucroester in water at a temperature of the order of from 20 to 650°C, adding the xanthane gum with agitation until a solution is produced and then dispersing the essential oil in the aqueous mixture by homogenisation.

9. A process according to claim 7 characterised in that it comprises:
- on the hand dispersing the sucroglyceride or the sucroester in water at a temperature of the order of from 20 to 60°C, then dispersing the essential oil therein by homogenisation,
- on the other hand preparing an aqueous solution of xanthane gum at a temperature of the order of from 20 to 60°C,
- introducing the solution of xanthne gum produced into the dispersion of sucroglyceride or sucroester and essential oil, and
- then effecting homogenisation.

10. A process according to any one of claims 7 to 9 characterised in that the amounts of the different constituents are as follows:
- from 1 to 20 parts by weight of essential oil
- from 0.015 to 0.5 part by weight of non-ionic emulsifying agent, and
- from 0.25 to 1 part by weight of xanthane gum.

11. A process according to any one of claims 7 to 10 characterised in that the amount of non-ionic emulsifying agent ranges from 0.03 to 0.3 part by weight and that of xanthane gum is from 0.3 to 0.5 part.

12. A process according to any of claims 7 to 11 characterised in that the essential oil is citrus fruit essence.

13. A process according to any one of claims 7 to 12 characterised in that the non-ionic emulsifying agent is a sucroglycerine of palm oil, lard, copra or suet.

14. A process according to any one of claims 7 to 13 characterised in that the non-ionic emulsifying agent is a sucroester of palmitic acid.

15. Use of the stable aqueous emulsions of essential oils according to claims 1 to 6 for the preparation of flavouring concentrates.
